# EUROPÄISCHE PATENTSCHRIFT

(11) **EP 0 513 279 B1**
(45) Veröffentlichungstag und Bekanntmachung des Hinweises auf die Patenterteilung: **11.10.1995**
(21) Anmeldenummer: 91920223.4
(22) Anmeldetag: 20.11.1991
(51) Int. Cl.: A61B 17/225, G10K 11/28

(54) **VORRICHTUNG ZUR ERZEUGUNG VON FOKUSSIERTEN AKUSTISCHEN SCHALLWELLEN**
DEVICE FOR PRODUCING FOCUSSED SOUND WAVES
DISPOSITIF POUR LA GENERATION D'ONDES SONORES ACOUSTIQUES FOCALISEES

(30) Priorität: 20.11.1990 DE 4036981
(43) Veröffentlichungstag der Anmeldung: 19.11.1992
(73) Patentinhaber: STORZ MEDICAL AG, CH-8280 Kreuzlingen (CH)
(72) Erfinder: MARLINGHAUS, Ernst, CH-8598 Bottighofen (CH)
(74) Vertreter: Münich, Wilhelm, Dr.
(86) Internationale Anmeldenummer: EP9102188
(87) Internationale Veröffentlichungsnummer: WO9208413

(56) Entgegenhaltungen:
- EP-A- 0 189 756
- EP-A- 0 367 117
- EP-A- 0 369 177
- EP-A- 0 421 290
- DE-A- 3 150 513
- US-A- 4 029 395

## Beschreibung

Die Erfindung bezieht sich auf eine Therapievorrichtung insbesondere zur Zertrümmerung von Konkrementen, mit
- einer Schallerzeugungseinheit (1), die wenigstens eine Schall-Abstrahlfläche aufweist, die akustische Schallwellen (4) in einer als Koppelmedium dienenden Flüssigkeit erzeugt, und
- einer Fokussiereinheit (5), die die Schallwellen in einen Fokus (F) variierbarer Größe fokussiert, wobei die Schallerzeugungseinheit (1) und/oder die Fokussiereinheit in Segmente (1, 1', 5, 5') unterteilt sind.

Vorrichtungen dieser Art sind in den verschiedensten Ausführungen bekannt. Nur exemplarisch wird auf die DE 38 35 318 C1 und die dort genannten weiteren Druckschriften verwiesen, auf die im übrigen auch zur Erläuterung aller hier nicht näher beschriebenen Einzelheiten verwiesen wird.

In der DE 38 35 318 C1 ist eine Vorrichtung zur Erzeugung von fokussierten Druckwellen für therapeutische Anwendungen beschrieben, bei der die Schallerzeugungseinheit ein zu einer durch den Fokuspunkt gehenden Achse rotationssymmetrischer Körper ist, dessen sich in Richtung dieser Achse erstreckende Mantelfläche die Abstrahlfläche für die Schallwellen ist. Die axialsymmetrisch abgestrahlten Schallwellen fokussiert ein Reflektor, der beispielsweise im Falle einer zylindrischen Schallerzeugungseinheit ein Paraboloid ist.

Bei einem weitgehend übereinstimmenden Vorschlag wird eine ebene ringförmige Schallquelle verwendet, die die Schallwellen in "Rückwärtsrichtung" auf einen Reflektor abstrahlt, der die Schallwellen dann durch den "Ring hindurch fokussiert".

Beispielsweise aus der DE 32 41 026 C3 ist eine weitere Vorrichtung zur Erzeugung von Schallwellen bekannt, bei der die von einer Funkenstrecke erzeugten Stoßwellen durch ein Ellipsoid fokussiert werden.

Weiterhin ist aus der EP-A-0 209 053 eine Einrichtung zur berührungsfreien Zertrümmerung von Konkrementen im Körper von Lebewesen bekannt, bei der die auf elektromagnetischer Basis arbeitende Schallerzeugungseinheit die Form einer Kalotte hat, so daß bereits "fokussierte Schallwellen" abgestrahlt werden.

Ferner ist es z.B. aus der DE 35 43 867 A1 bekannt, anstelle von elektromagnetischen Schallerzeugungseinheiten Piezoschwinger, aber auch magnetostriktive Schwinger zur verwenden, die ebenfalls in Form einer (Kugel)-Kalotte angeordnet sind.

Aus der DE 35 01 838 A1 ist eine Einrichtung zur Erzeugung zeitlich versetzter Stoßwellen bekannt, bei der eine ebene Schallerzeugungseinheit verwendet wird, deren Schallwellen ein erster kegelförmiger Reflektor auf einen zweiten Reflektor umlenkt, der die Schallwellen dann fokussiert.

Über die vorstehend genannten und nur exemplarisch aufgeführten Vorrichtungen sind noch weitere, z.T. abweichend aufgebaute Vorrichtungen zur Erzeugung von therapeutisch wirksamen Schallwellen bekannt geworden.

Sämtlichen bekannten Vorrichtungen ist jedoch gemeinsam, daß die Fokuszone weitgehend feste und für eine bestimmte Ausbildung der Schallerzeugungseinheit typische Abmessungen aufweist, die allenfalls geringfügig variiert werden können.

Je nach Anwendungsfall ist es jedoch wünschenswert, einen breiteren oder einen schmaleren Fokus zu verwenden. Beispielsweise können kleine Steine gewebeschonend mit kleinen Fokuszonen behandelt werden. Größere Steine oder multiple Konkremente können andererseits günstiger mit einer ausgedehnten Fokuszone behandelt werden.

Aus der EP-A-0 367 117 ist eine Vorrichtung tur Erzeugung von fokussierten akustischen Schallwellen für therapeutische Anwendungen mit einer Schallerzeugungseinheit, die wenigstens eine Schall-Abstrahlungsfläche aufweist, von der Schallwellen ausgehen, die von der Fokussierzone fokussiert werden, wobei die Fokussiereinheit und/oder die Schallerzeugungseinheit in Segmente unterteilt ist, bekannt. Dieses Dokument wird als gattungsbildender Stand der Technik angesehen.

Zur Lösung der Aufgabe, die Fokuszone zu vergrößern, werden in der EP-A-0 367 117 drei Möglichkeiten in der Form einer abschließenden Aufzählung genannt. Die als bestmögliche dargestellte Variante ist dabei, die einzelnen Segmente unterschiedlich elektronisch anzusteuern, wodurch sich eine gute Lösung der Variation der Fokusgeometrie ergibt.

Aus der EP-A-0 367 117 ist es allerdings nicht bekannt, die Segmente der Fokussiereinheit relativ zueinander bewegbar zu gestalten und ein Gehäuse zusätzlich zur Fokussiereinheit vorzusehen, das die Fokussiereinheit flüssigkeitsdicht umgibt.

Der Erfindung liegt die Aufgabe zugrunde, eine Therapievorrichtung zur Zertrümmerung von Konkrementen, mit einer Schallerzeugungseinheit, die wenigstens eine Schall-Abstrahlfläche aufweist, die akustische Schallwellen in einer als Koppelmedium dienenden Flüssigkeit erzeugt, und einer Fokussiereinheit, die die Schallwellen in einen Fokus variierbarer Größe fokussiert, wobei die Schallerzeugungseinheit und/oder die Fokussiereinheit in Segmente unterteilt sind, derart weiterzubilden, daß die Fokuszone für bestimmte Anwendungsfälle auf einfache Art und kostengünstig verbreitert werden kann.

Eine erfindungsgemäße Lösung dieser Aufgabe ist im Anspruch 1 angegeben. Weiterbildungen der Erfindung sind Gegenstand der abhängigen Ansprüche.

Erfindungsgemäß ist zumindest die Fokussiereinheit in Segmente unterteilt, die relativ zueinander bewegbar sind. Hierdurch ist es einerseits möglich, die einzelnen Segmente derart anzuordnen, daß die Überlagerung ihrer "Teil-Fokuszonen" eine möglichst kleine Gesamt-Fokuszone entsprechend der jeweiligen "nicht bewegten Grundvorrichtung" ergibt, andererseits aber die einzelnen Segmente so zu bewegen, daß die einzelnen "Teil- bzw. Segment-Fokuszonen" gegeneinander verdreht sind, so daß sich eine verbreiterte Fokuszone ergibt, oder gegeneinander verschoben sind, so daß sich die Gesamt-Fokuszone als Überlagerung mehrerer getrennter Fokuszonen darstellt.

In jedem Falle ist es jedoch von Vorteil, wenn das Koppelmedium eine Flüssigkeit ist, und wenn ein Gehäuse vorgesehen ist, das zumindest die Fokussiereinheit umgibt und das eine Öffnung aufweist, die von einer schalldurchlässigen, akustisch angepaßten Membran abgeschlossen ist. Durch diese Ausbildung ergibt sich in einfacher Weise eine flüssigkeitsdichte Ausbildung, die eine Handhabung der erfindungsgemäßen Vorrichtung in gleicher Weise wie herkömmliche Vorrichtungen erlaubt.

Bei einer weiteren Fortbildung dieser Ausgestaltung sind die Segmente mit Ausnahme einer Schallaustrittsöffnung flüssigkeitsdicht abgeschlossen. Die Schallaustrittsöffnungen stehen mit einem flüssigkeitsdichten Raum in Verbindung, der eine Öffnung aufweist, die von einer schalldurchlässigen, akustisch angepaßten Membran abgeschlossen ist.

Hierzu ist es gemäß Anspruch 12 möglich, daß die Segmente unabhängig voneinander um den Fokuspunkt schwenkbar sind. Ferner können die Segmente unabhängig voneinander um eine durch den Fokuspunkt verlaufende Achse schwenkbar (Anspruch 13) oder gegeneinander verschiebbar sein. Dabei ist die Zahl der Segmente mindestens zwei, es können aber auch drei, vier oder mehr Segmente verwendet werden.

Der erfindungsgemäße Grundgedanke, zumindest die Fokussiereinheit in Segmente zu unterteilen, die relativ zueinander bewegbar sind, kann auf die verschiedensten und insbesondere jede der eingangs beschriebenen Vorrichtungen angewendet werden:

Insbesondere kann die Fokussiereinheit die Form einer Kalotte haben, deren Schnittkurven im wesentlichen Kurven 2.Ordnung sind (Anspruch 2). Selbstverständlich ist es aber auch möglich, Fokussiereinheiten mit wenigstens in einem "achsparallelen Schnitt" ebenen Flächenzu verwenden, wie sie beispielsweise in der EP 0 298 334 A1 beschrieben sind.

Dabei kann die Schallerzeugungseinheit gemäß Anspruch 3 identisch mit der Oberfläche der Fokussiereinheit sein oder gemäß Anspruch 6 im Ausgangszustand ein rotationssymmetrischer Körper sein, dessen sich in Richtung der Rotationsachse erstreckende Mantelfläche eine Abstrahlfläche für axialsymmetrische Schallwellen darstellt, deren Ausbreitungsrichtung im wesentlichen senkrecht zur Rotationsachse verläuft, und die der kalottenförmige Reflektor fokussiert.

In jedem Fall kann die die Schallerzeugungseinheit Piezoschwinger (Anspruch 4 bzw. 11) oder eine elektromagnetische Druckwellenerzeugungseinheit, aber auch andere Schallerzeugungs-Elemente, wie magnetostriktive Schwinger etc. aufweisen (Anspruch 5 bzw. 11).

Wenn die kalottenförmige Fokussiereinheit ein Reflektor ist, der die von der(en) Schall-Abstrahlfläche(n) ausgehenden Schallwellen fokussiert (Anspruch 6), ist es auch möglich, daß die Schallerzeugungseinheit in an sich bekannter weise eine Funkenstrecke ist, so daß der Reflektor die Form eines Ellipsoids hat (Anspruch 7)
Wenn gemäß Anspruch 8 die Schallerzeugungseinheit im Ausgangszustand ein rotationssymetrischer Körper ist, dessen sich in Richtung der Rotationsachse erstreckende Mantelfläche eine Abstrahlfläche für axialsymmetrische Schallwellen darstellt, deren Ausbreitungsrichtung im wesentlichen senkrecht zur Rotationsachse verläuft, und die der kalottenförmige Reflektor fokussiert, ist es bevorzugt, wenn der rotationssymmetrische Körper ebenfalls in Segmente unterteilt ist, die zusammen mit den zugeordneten Segmenten des kalottenförmigen Reflektors bewegbar sind.

Die erfindungsgemäße Vorrichtung erlaubt darüberhinaus die einfache Integration einer Röntgen- und/oder Ultra-Schall-Ortungsvorrichtung für Konkremente, deren Beobachtungsachse die Achse der Schallerzeugungseinrichtung im Fokuspunkt schneidet oder in der Achse der Schallerzeugungseinheit verläuft (Anspruch 16). Insbesondere dann, wenn die Beobachtungsachse der Röntgen- und/oder Ultraschall-Ortungsvorrichtung in der Achse der Schallerzeugungseinheit verläuft, ist es möglich, die Vorrichtung so zu gestalten, daß die Bewegungsmöglichkeit der einzelnen Segmente dazu genutzt wird, daß deren (Auseinander-) Bewegung dazu dient, die Beobachtungsachse der Ortungsvorrichtung freizugeben, so daß ein platzsparenden Anordnung der einzelnen Elemente möglich wird.

Die Erfindung wird nachstehend ohne Beschränkung des all-. gemeinen Erfindungsgedankens anhand von Ausführungsbeispielen unter Bezugnahme auf die Zeichnung exemplarisch beschrieben, auf die im übrigen bezüglich der Offenbarung aller im Text nicht näher erläuterten erfindungsgemäßen Einzelheiten ausdrücklich verwiesen wird, und deren einzige Figur einen Querschnitt durch eine erfindungsgemäße Vorrichtung zeigt.

In der Figur ist eine Vorrichtung zur Erzeugung von fokussierten akustischen Schallwellen für therapeutische Anwendungen und insbesondere für die Zertrümmerung von Konkrementen gezeigt, die im Grundzustand, d.h. dem Zustand, in dem die Segmente nicht (auseinander) bewegt sind, der in der DE 38 35 318 C1 beschriebenen Vorrichtung gleicht.

Die Vorrichtung weist eine Schallerzeugungseinheit 1 auf, die beispielsweise eine elektromagnetische, magnetostriktive oder Piezoelektrische Druckwellenerzeugungseinheit sein kann, und die im Ausgangszustand ein rotationssymmetrischer Körper ist. Die sich in Richtung der Rotationsachse 2 erstreckende Mantelfläche 3 der Schallerzeugungseinheit 1 stellt eine Abstrahlfläche für axialsymmetrische Schallwellen 4 dar, deren Ausbreitungsrichtung in einem nicht näher dargestellten Koppelmedium zunächst im wesentlichen senkrecht zur Rotationsachse 2 verläuft. Ein kalottenförmiger Reflektor 5, der im Falle einer zylindrischen Mantelfläche ein Paraboloid ist, fokussiert die reflektierten Schallwellen 4' in einer Fokuszone F.

Erfindungsgemäß sind sowohl die Schallerzeugungseinheit 1 als auch der Reflektor 5 in bei dem gezeigten Ausführungsbeispiel zwei Segmente (1, 1' bzw. 5, 5') unterteilt, die bei dem gezeigten Ausführungsbeispiel relativ zueinander dadurch bewegbar sind, daß sie unabhängig voneinander um den Fokuspunkt F bzw. eine durch den Fokuspunkt gehende Achse schwenkbar sind. Die Bewegung der Reflektorsegmente 5 bzw. 5' erfolgt dabei gemeinsam mit den zugeordneten Segmenten der Schallerzeugungseinheit 1 bzw. 1'. In der Figur ist der Fall dargestellt, daß bereits eine Schwenkung der einzelnen Teile um den Winkel α erfolgt ist. Hierdurch werden die in der Praxis "länglichen" Fokuszonen der Reflektor-Segmente 5 bzw. 5' ebenfalls gegeneinander um den Winkel α verdreht, so daß sich als Gesamt-Fokuszone, d.h. als Überlagerung der beiden Einzel-Fokuszonen eine verbreiterte Fokuszone ergibt.

Die Bewegbarkeit bzw. die Verschwenkbarkeit der einzelnen Segmente 1 und 5 bzw. 1' und 5' trotz des Vorhandenseins eines Koppelmediums für die Schallwellen, wie beispielsweise Wasser, kann dadurch realisiert werden, daß ein Gehäuse vorgesehen ist, das die Schallerzeugungseinheit 1, 1' und den Reflektor 5, 5' umgibt und das eine Öffnung aufweist, die in der beispielsweise in der DE 38 35 318 C1 beschriebenen Weise von einer schalldurchlässigen, akustisch angepaßten Membran abgeschlossen ist. Das Gehäuse und die Membran sind zur Vereinfachung der Darstellung in der Figur nicht dargestellt.

Vorstehend ist die Erfindung anhand eines Ausführungsbeispiels ohne Beschränkung des allgemeinen Erfindungsgedankens beschrieben worden, innerhalb dessen selbstverständlich die verschiedensten Abwandlungen möglich sind:
So ist es möglich, mehr als zwei Segmente vorzusehen und/oder die Segmente gegeneinander verschiebbar zu gestalten. Weiterhin können wenigstens zwei Segmente keinen gemeinsamen Fokuspunkt aufweisen.

Vor allem aber kann der erfindungsgemäße Grundgedanke auf die verschiedensten Vorrichtungen angewendet werden, wie sie u.a. in den eingangs genannten Druckschriften beschrieben sind.

## Patentansprüche

1. Therapievorrichtung insbesondere zur Zertrümmerung von Konkrementen, mit
- einer Schallerzeugungseinheit (1), die wenigstens eine Schall-Abstrahlfläche aufweist, die akustische Schallwellen (4) in einer als Koppelmedium dienenden Flüssigkeit erzeugt, und
- einer Fokussiereinheit (5), die die Schallwellen in einen Fokus (F) variierbarer Größe fokussiert, wobei die Schallerzeugungseinheit (1) und/oder die Fokussiereinheit in Segmente (1, 1', 5, 5') unterteilt sind,
dadurch **gekennzeichnet**, daß zusätzlich zu der Fokussiereinheit (5) und der Schallerzeugungseinheit (1) ein Gehäuse vorgesehen ist, das die Fokussiereinheit und die Schallerzeugungseinheit flüssigkeitsdicht umgibt, und das eine von einer schalldurchlässigen, akustisch angepaßten Membran abgeschlossene Öffnung aufweist, und daß die Segmente der Fokussiereinheit (5, 5') und/oder der Schallerzeugungseinheit (1, 1') relativ zueinander bewegbar sind.

2. Vorrichtung nach Anspruch 1,
dadurch **gekennzeichnet**, daß die Fokussiereinheit die Form einer Kalotte hat, deren Schnittkurven im wesentlichen Kurven 2.Ordnung sind.

3. Vorrichtung nach Anspruch 2,
dadurch **gekennzeichnet**, daß die Schall-Abstrahlfläche der Schallerzeugungseinheit identisch mit der Oberfläche der Fokussiereinheit ist.

4. Vorrichtung nach Anspruch 3,
dadurch **gekennzeichnet**, daß die Schallerzeugungseinheit Piezoschwinger aufweist, die kalottenförmig angeordnet sind.

5. Vorrichtung nach Anspruch 3,
dadurch **gekennzeichnet**, daß die Schallerzeugungseinheit eine elektromagnetische Druckwellenerzeugungseinheit ist, die kalottenförmig angeordnet sind.

6. Vorrichtung nach Anspruch 2,
dadurch **gekennzeichnet**, daß die kalottenförmige Fokussiereinheit ein Reflektor (5) ist, der die von der(en) Schall-Abstrahlfläche ausgehenden Schallwellen (4) fokussiert.

7. Vorrichtung nach Anspruch 6,
dadurch **gekennzeichnet**, daß die Schallerzeugungseinheit in an sich bekannter weise eine Funkenstrecke ist, und daß der Reflektor die Form eines Ellipsoids hat.

8. Vorrichtung nach Anspruch 6,
dadurch **gekennzeichnet**, daß die Schallerzeugungseinheit im Ausgangszustand ein rotationssymmetrischer Körper ist, dessen sich in Richtung der Rotationsachse erstreckende Mantelfläche eine Abstrahlfläche für axialsymmetrische Schallwellen (4) darstellt, deren Ausbreitungsrichtung im wesentlichen senkrecht zur Rotationsachse (2) verläuft, und die der kalottenförmige Reflektor (5) fokussiert.

9. Vorrichtung nach Anspruch 8,
dadurch **gekennzeichnet**, daß die Mantelfläche (3) die Abstrahlfläche der Schallerzeugungseinheit (1) ist.

10. Vorrichtung nach Anspruch 8,
dadurch **gekennzeichnet**, daß die Mantelfläche (3) die Fläche eines Reflektors ist, der die von einer ebenen Schallerzeugungseinheit (1) ausgehenden Schallwellen (4) umlenkt.

11. Vorrichtung nach Anspruch 9 oder 10,
dadurch **gekennzeichnet**, daß die Schallerzeugungseinheit (1) eine elektromagnetische oder piezoelektrische Druckwellenerzeugungseinheit ist.

12. Vorrichtung nach einem der Ansprüche 1 bis 11,
dadurch **gekennzeichnet**, daß die Segmente unabhängig voneinander um den Fokuspunkt schwenkbar sind.

13. Vorrichtung nach einem der Ansprüche 1 bis 11,
dadurch **gekennzeichnet**, daß die Segmente unabhängig voneinander um eine durch den Fokuspunkt verlaufende Achse schwenkbar sind.

14. Vorrichtung nach einem der Ansprüche 1 bis 11,
dadurch **gekennzeichnet**, daß die Segmente gegeneinander verschiebbar sind.

15. Vorrichtung nach einem der Ansprüche 1 bis 14,
dadurch **gekennzeichnet**, daß wenigstens zwei Segmente keinen gemeinsamen Fokuspunkt aufweisen.

16. Vorrichtung nach einem der Ansprüche 1 bis 15,
dadurch **gekennzeichnet**, daß eine Röntgen- und/oder Ultraschall-Ortungsvorrichtung für Konkremente vorgesehen ist, deren Beobachtungsachse die Achse der Schallerzeugungseinrichtung im Fokuspunkt schneidet oder in der Achse der Schallerzeugungseinheit verläuft.

17. Vorrichtung nach Anspruch 16,
dadurch **gekennzeichnet**, daß durch eine Bewegung der Segmente die Beobachtungsachse der Ortungsvorrichtung freigebbar ist.

## Claims

1. Therapeutical device, particularly for shattering concrements, comprising
- a sonic generator (1) including at least one sonic emission surface which generates acoustical sound waves (4) in a liquid serving as coupling medium, and
- a focussing means (5) which focusses the sound waves in a focus (F) of variable size, wherein the sonic generator (1) and/or said focussing unit are subdivided ink segments (1, 1', 5, 5'),
**characterized** in that a housing is provided in addition to said focussing unit (5) and said sonic generator (1), which surrounds said focussing unit and said sonic generator so as to render them tight to liquids, and which presents an opening closed by a sound-permeable acoustically matched membrane, and
that the segments of said focussing unit (5, 5') and/or said sonic generator (1, 1') are mobile relative to each other.

2. Device according to Claim 1,
**characterized** in that said focussing means presents the shape of a spherical segment whose sectional curves are substantially curves of the 2nd order.

3. Device according to Claim 2,
**characterized** in that the sound emitter surface of said sonic generator is identical with the surface of said focussing unit.

4. Device according to Claim 3,
**characterized** in that said sonic generator includes piezo oscillators disposed in the form of a spherical segment.

5. Device according to Claim 3,
**characterized** in that said sonic generator is an electromagnetic pressure wave generator disposed in the form of a spherical segment.

6. Device according to Claim 2,
**characterized** in that said focussing unit having the shape of a spherical segment is a reflector (5) which focusses the sound waves (4) emanating from its sound emitter surface(s).

7. Device according to Claim 6,
**characterized** in that said sonic generator is a spark gap in a manner known per se, and that said reflector presents the shape of an ellipsoid.

8. Device according to Claim 6,
**characterized** in that in the initial condition said sonic generator is an axially symmetrical body whose jacket, which extends in the direction of the axis of rotation, constitutes a surface emitting axially symmetrical sound waves (4), whose direction of propagation is substantially normal to the axis of rotation (2) and which are focussed by said reflector (5) having the shape of a spherical segment.

9. Device according to Claim 8,
**characterized** in that said jacket (3) is the emitter surface of said sonic generator (1).

10. Device according to Claim 8,
**characterized** in that said jacket (3) is the surface of a reflector which deflects the sound waves (4) emanating from a planar sonic generator (1).

11. Device according to Claim 9 or 10,
**characterized** in that said sonic generator (1) is an electromagnetic or piezoelectric pressure wave generator.

12. Device according to any of Claims 1 to 11,
**characterized** in that the segments are pivotable about the focal point independently of each other.

13. Device according to any of Claims 1 to 11,
**characterized** in that the segments are pivotable, independently of each other, about an axis passing through the focal point.

14. Device according to any of Claims 1 to 11,
**characterized** in that the segments are displaceable relative to each other.

15. Device according to any of Claims 1 to 14,
**characterized** in that at least two segments do not share a common focal point.

16. Device according to any of Claims 1 to 15,
**characterized** in that an X-ray and/or ultrasonic device is provided for locating concrements, whose axis of observation intersects with the axis of said sonic generator or extends along the axis of said sonic generator.

17. Device according to Claim 16,
**characterized** in that the axis of observation of said locating device may be released by a movement of said segments.

## Revendications

1. Dispositif thérapeutique, en particulier à détruire des concrétions, comprenant
- un générateur sonore (1) prévu d'au moins une surface émettrice du son, qui engendre des des ondes sonores acoustiques (4) dans un liquide qui sert en tant que milieu de couplage, et
- une unité de focalisation (5) à focaliser les ondes sonores dans un foyer (F) à grandeur variable, dans lequel ledit générateur sonore (1) et/ou lesdits moyens de focalisation sont divisés en segments (1, 1', 5, 5'),
**caractérisé** en ce qu'un carter est prévu à compléter ladite unité de focalisation (5) et ledit générateur sonore (1), qui entoure ladite unité de focalisation et ledit générateur sonore pour les rendre étanches à liquides, et qui est prévu d'une ouïe fermé par une membrane perméable au son et adaptée sur le plan acoustique, et
en ce que les segments de ladite unité de focalisation (5, 5') et/ou dudit générateur sonore (1, 1') sont mobile l'un relativement à l'autre.

2. Dispositif selon la revendication 1,
**caractérisé** en ce que ladite unité de focalisation la la forme d'une calotte sphérique dont les courbes de section sont essentiellement des courbes du 2^{me} ordre.

3. Dispositif selon la revendication 2,
**caractérisé** en ce que la surface émettrice du son dudit générateur sonore est identique à la surface de ladite unité de focalisation.

4. Dispositif selon la revendication 3,
**caractérisé** en ce que ledit générateur sonore comprend des transducteurs piézoélectriques qui sont disposés en forme d'une calotte sphérique.

5. Dispositif selon la revendication 3,
**caractérisé** en ce que ledit générateur sonore est un générateur électromagnétique à engendre des ondes de pression, qui est disposé en forme d'une calotte sphérique.

6. Dispositif selon la revendication 2,
**caractérisé** en ce que ladite unité de focalisation sous forme d'une calotte sphérique est un réflecteur (5) qui focalise les ondes sonores (4), qui proviennent de la ou des surface(s) émettrice(s) du son.

7. Dispositif selon la revendication 6,
**caractérisé** en ce que ledit générateur sonore est un éclateur, de façon connue en soi, et en ce que ledit réflecteur a la forme d'un ellipsoïde.

8. Dispositif selon la revendication 6,
**caractérisé** en ce qu'en état initial, ledit générateur sonore est un corps à symétrie de révolution, dont la nappe, qui s'étend au sens de l'axe de révolution, constitue une surface qui émet des ondes sonores à symétrie de révolution (4), dont le sens de propagation est essentiellement orthogonal à l'axe de révolution (2) et qui sont focalisées par ledit réflecteur (5) sous forme d'une calotte sphérique.

9. Dispositif selon la revendication 8,
**caractérisé** en ce que ladite nappe (3) est la surface émettrice dudit générateur sonore (1).

10. Dispositif selon la revendication 8,
**caractérisé** en ce que ladite nappe (3) est la surface d'un réflecteur qui change la direction des ondes sonores (4) qui proviennent d'un générateur sonore plat (1).

11. Dispositif selon la revendication 9 ou 10,
**caractérisé** en ce que ledit générateur sonore (1) est un générateur des ondes de pression électromagnétique ou piézoélectrique.

12. Dispositif selon une quelconque des revendications 1 à 11,
**caractérisé** en ce que les segments sont pivotants autour du point focal, indépendamment l'un de l'autre.

13. Dispositif selon une quelconque des revendications 1 à 11,
**caractérisé** en ce que les segments sont pivotants, indépendamment l'un de l'autre, autour d'un axe qui passe par le point focal.

14. Dispositif selon une quelconque des revendications 1 à 11,
**caractérisé** en ce que les segments sont déplaçables l'un relativement à l'autre.

15. Dispositif selon une quelconque des revendications 1 à 14,
**caractérisé** en ce qu'au moins deux segments n'ont pas un point focal commun.

16. Dispositif selon une quelconque des revendications 1 à 15,
**caractérisé** en ce qu'un dispositif aux rayons X et/ou à ultra-son est prévu à localiser des concrétions, dont l'axe d'observation se coupe avec l'axe dudit générateur sonore ou s'étend le long de l'axe dudit générateur sonore.

17. Dispositif selon la revendication 16,
**caractérisé** en ce que l'axe d'observation dudit dispositif de localisattion peut être libréré par un mouvement desdits segments.
